# EUROPÄISCHE PATENTSCHRIFT

(11) **EP 1 347 154 B1**
(45) Veröffentlichungstag und Bekanntmachung des Hinweises auf die Patenterteilung: **27.08.2008**
(21) Anmeldenummer: 03005576.8
(22) Anmeldetag: 12.03.2003
(51) Int. Cl.: F01L 13/00, F01L 25/02, F02D 13/02, F02D 41/00, F01L 1/34, F01L 1/344

(54) **Ventilsteuerung zur Einstellung des Hubes von Ventilen in einer Brennkraftmaschine**
Valve lift control for internal combustion engine
Contrôleur de levée de soupapes d'un moteur à combustion interne

(30) Priorität: 20.03.2002 DE 10213081
(43) Veröffentlichungstag der Anmeldung: 24.09.2003
(62) Teilanmeldung aus: 07107909.9
(73) Patentinhaber: Hydraulik-Ring GmbH, 97828 Marktheidenfeld (DE)
(72) Erfinder: Palesch, Edwin, 73252 Lenningen (DE); Trzmiel, Alfred, 72661, Grafenberg (DE)
(74) Vertreter: Cremer & Cremer

(56) Entgegenhaltungen:
- EP-A- 0 405 927
- EP-A- 0 452 671
- EP-A- 0 780 547
- EP-A- 1 234 967
- WO-A-02/097244
- DE-A- 4 116 196
- DE-A- 19 614 558
- US-A- 4 858 572
- US-A- 5 025 761
- US-A- 5 189 998
- US-A- 5 941 203
- US-A- 6 024 061
- US-A- 6 039 015
- US-B1- 6 311 656

## Beschreibung

Die Erfindung betrifft eine Ventilsteuerung zur vollvariablen Einstellung des Hubes von Ventilen in Kraftfahrzeugen nach dem Oberbegriff des Anspruches 1.

Es sind Ventilsteuerungen bekannt, die bei Otto-Motoren eingesetzt werden und die Ventilhübe stufenlos variieren, um den Kraftstoffverbrauch zu senken. Die Ventilsteuerungen steuern den Ventilhub leistungsabhängig, so daß stets nur diejenige Menge an Kraftstoff in den Brennraum des Zylinders eingespritzt wird, die für den augenblicklichen Leistungsbedarf erforderlich ist. Bei einer bekannten Ventilsteuerung ist ein Elektromotor vorgesehen, dessen Ritzel mit einem Stellrad zusammenwirkt, das auf einer Verstellwelle sitzt. Mittels dieser Verstellwelle wird die Obertragungsgeometrie zwischen der Nockenwelle und dem Ventil verändert, so daß unterschiedliche Ventilhübe eingestellt werden können. Diese Ventilsteuerung ist allerdings äußerst aufwendig ausgebildet und dementsprechend teuer in der Herstellung.

Es sind Ventilsteuerungen bekannt (EP 0 405 927 A1), bei denen ein erster Rollenschlepphebel mit einem zweiten Rollenschlepphebel zusammenwirkt. Eine Rollenschleppwelle kann über einen elektrischen Motor auf exzentrischen Gleitlagern rotiert werden. Durch eine exzentrische Lagerung der Rollenschleppwelle werden die Drehbewegungen des Motors über die Rollenschlepphebel in eine ovale Bewegung umgewandelt.

Bei einer anderen bekannten Ventilsteuerung (US 5 189 998) wird ein Schlepphebel verlagert, um eine beliebige Position für Zündkerzen im Zylinderkopf zu ermöglichen. Ein Nockenstößel befindet sich zwischen einer Nockenwelle und einem Schlepphebel, der auf Kipparme wirkt, die gleichzeitig und parallel zwei Einlaßgaswechseiventile öffnen. Ober zweite Nocken werden Verbindungselemente verstellt, die damit die Schlepphebel verstellen. Hierzu wird eine Steuerwelle durch einen Motor gedreht.

Aus der US 5 025 761 ist es bekannt, für unterschiedliche Rotationsgeschwindigkeiten eines Kolbenmotors unterschiedliche Schlepphebel zu verwenden. Hierfür sind zwei Schlepphebel vorgesehen, die von einer Nockenwelle angesteuert werden. Der Wechsel zwischen beiden Schlepphebeln erfolgt durch Verschieben einer ersten Welle, die in einer Hohlwelle sitzt.

Bei einer weiteren bekannten Ventilsteuerung (EP 0 452 671 A2) wird der Öffnungshub dadurch variiert, daß eine Nockenwelle mit drei unterschiedlichen Nocken zu jedem Ventiltrieb verwendet wird. Unter jeder Nocke befindet sich ein Schwenkhebel, der an einer Schwenkhebelwelle exzentrisch gelagert ist. Ober einen linearen Hydraulikzylinder und ein Ritzel wird die Schwenkhebelwelle rotatorisch bewegt.

Die Ventilsteuerung gemäß EP 0 780 547 A1 hat einen an einem Zylinderkopf vorgesehenen Elektromotor mit einer Motorwelle, die über ein Getriebe eine Exzenterwelle antreibt.

Der Erfindung liegt die Aufgabe zugrunde, die gattungsgemäße Ventitsteuerung so auszubilden, daß der Ventilhub in kostengünstiger Weise einfach verändert werden kann.

Diese Aufgabe wird bei der gattungsgemäßen. Ventilsteuerung erfindungsgemäß mit den kennzeichnenden Merkmalen des Anspruches 1 gelöst.

Bei der erfindungsgemäßen Ventilsteuerung wird die Verstellwelle durch den Hydraulikantrieb so gedreht, daß der Ventilhub in Abhängigkeit von der augenblicklich geforderten Leistung des Motors verstellt wird. Die erfindungsgemäße Ventilsteuerung arbeitet vollvariabel, so daß innerhalb des Verstellbereiches jeder gewünschte Ventilhub eingestellt werden kann. Die Drehbewegung der Verstellwelle wird über die Übertragungskette auf den Ventilschaft übertragen. Die Übertragungskette wird durch die Nockenwelle hinund herbewegt. Der Hydraulikantrieb läßt sich einfach und kostengünstig realisieren und ist problemlos im Einsatz.

Weitere Merkmale der Erfindung ergeben sich aus den weiteren Ansprüchen, der Beschreibung und den Zeichnungen.

Die Erfindung wird anhand einiger in den Zeichnungen dargestellter Ausführungsformen näher erläutert. Es zeigen
- Fig. 1: teilweise in Ansicht und teilweise im Schnitt eine erste Ausführungsform einer erfindungsgemäßen Ventilsteuerung,
- Fig. 2: einen Axialschnitt durch einen Antrieb der Ventilsteuerung gemäß Fig. 1,
- Fig. 3: in Seitenansicht eine Verstellwelle der Ventilsteuerung gemäß Fig. 1, die über einen Zwischenhebel auf einen Schlepphebel einwirkt,
- Fig. 4: in einer Darstellung entsprechend Fig. 1 eine zweite Ausführungsform einer erfindungsgemäßen Ventilsteuerung,
- Fig. 5: in einer Darstellung entsprechend Fig. 1 eine dritte Ausführungsform einer erfindungsgemäßen Ventilsteuerung,
- Fig. 6: eine Seitenansicht der Ventilsteuerung gemäß Fig. 5,
- Fig. 7: in einer Darstellung entsprechend Fig. 1 eine vierte Ausführungsform einer erfindungsgemäßen Ventilsteuerung,
- Fig. 8: in einer Darstellung entsprechend Fig. 1 eine fünfte Ausführungsform einer erfindungsgemäßen Ventilsteuerung,
- Fig. 9: in Seitenansicht eine Feineinstelleinrichtung der Ventilsteuerung gemäß Fig. 8,
- Fig. 10: eine Grobeinstelleinrichtung der Ventilsteuerung gemäß Fig. 8 in Seitenansicht,
- Fig. 11: in einer Darstellung entsprechend Fig. 1 eine sechste Ausführungsform einer erfindungsgemäßen Ventilsteuerung,
- Fig. 12: eine Seitenansicht der Ventilsteuerung gemäß Fig. 11,
- Fig. 13: in einer Darstellung entsprechend Fig. 1 eine siebte Ausführungsform einer erfindungsgemäßen Ventilsteuerung,
- Fig. 14: eine Seitenansicht der Ventilsteuerung gemäß Fig. 13,
- Fig. 15: in einer Darstellung entsprechend Fig. 1 eine achte Ausführungsform einer erfindungsgemäßen Ventilsteuerung,
- Fig. 16: eine Seitenansicht der Ventilsteuerung gemäß Fig. 15,
- Fig. 17: in einer Darstellung entsprechend Fig. 1 eine neunte Ausführungsform einer erfindungsgemäßen Ventilsteuerung,
- Fig. 18: in vergrößerter Darstellung eine Feineinstelleinrichtung der Ventilsteuerung gemäß Fig. 17,
- Fig. 19: im Axialschnitt eine Grobeinstelleinrichtung der Ventilsteuerung gemäß Fig. 17.

Die im folgenden beschriebenen Ventilsteuerungen ermöglichen eine voll variable Steuerung des Hubes von Ventilen von Einspritzmotoren. Je nach Leistungsbedarf werden die Einlaßventile mehr oder weniger weit geöffnet, so daß immer nur diejenige Luftmenge in den Brennraum des Motors angesaugt wird, die für den augenblicklichen Leistungsbedarf erforderlich ist. Die entsprechende Kraftstoffmenge wird in bekannter Weise der Luftmenge zugeführt.

Die Ventilsteuerung gemäß den Fig. 1 bis 3 hat eine Verstellwelle 1, auf der drehfest Nocken 2 vorgesehen sind. Sie wirken auf einen zweiarmigen Zwischenhebel 3, dessen einer Arm 5 mittels einer Rolle 4 an der zugehörigen Nocke 2 und mit seinem anderen Arm 6 an einer Rolle 8 eines Rollenhebels 7 anliegt. Der Zwischenhebel 3 trägt außerdem eine weitere Rolle 60, die an der Verstellwelle 1 anliegt. In Fig. 3 ist außerdem die Nockenwelle 61 zu erkennen, deren Nocken 62 an einer Rolle 63 des Zwischenhebels 3 anliegt. Durch den Nokken 62 der Nockenwelle 61 wird der Zwischenhebel 3 in bekannter Weise hin- und hergeschwenkt, wobei über den Arm 6 der Rollenhebel 7 verschwenkt und dadurch ein Ventilschaft 10 gegen die Kraft wenigstens einer Druckfeder 11 verschoben wird. Das untere (nicht dargestelltes) Ende des Ventilschaftes 10 trägt das Ventil, mit dem die Einlaßöffnung in den Brennraum des Motorzylinders geschlossen wird. Der Ventilschaft 10 wird durch den Rollenhebel 7 gegen die Kraft wenigstens einerDruckfeder 11 verschoben, wenn das Ventil geöffnet werden soll. Die Druckfeder 11 sorgt dafür, daß das Ventil bei entsprechender Lage des Rollenhebels 7 in seine Schließstellung zurückgeschoben wird. Mit der Ventilsteuerung ist es möglich, den Hub des Ventilschaftes 10 zu variieren. Da der Zwischenhebel 3 mit der Rolle 4 am Nocken 2 der Verstellwelle 1 anliegt, kann durch Drehen der Verstellwelle 1 um ihre Achse der Zwischenhebel 3 mehr oder weniger weit geschwenkt werden. Wird beispielsweise in der Darstellung gemäß Fig. 3 die Verstellwelle 1 entgegen dem Uhrzeigersinn gedreht, dann wird infolge der Anlage der Rolle 4 am Nocken 2 der Zwischenhebel 3 ebenfalls entgegen dem Uhrzeigersinn verschwenkt. Dies hat zur Folge, daß der andere Arm 6 des Zwischenhebels 3 den Rollenhebel 7 entsprechend verstellt, so daß der Ventilschaft 10 und damit das entsprechende Ventil einen größeren Hub ausführt. Wird andererseits die Verstellwelle 1 im Uhrzeigersinn aus der Stellung gemäß Fig. 3 gedreht, dann schwenkt der Zwischenhebel 3 infolge seiner Anlage am Nocken 2 im Uhrzeigersinn. Dementsprechend wird auch der Arm 6 des Rollenhebels 3 im Uhrzeigersinn verstellt. Dies führt dazu, daß der Ventilschaft 10 einen entsprechend kleineren Hub ausführt.

Die Verstellwelle 1 ist mit einem Drehantrieb 12 gekoppelt, mit dem die Verstellwelle 11 begrenzt drehbar ist. Er hat einen zylindrischen Stator 13 (Fig. 2), dessen beide Stirnseiten durch Deckscheiben 14, 15 geschlossen sind. Im Stator 13 sind zwei Rotoren 16 und 17 untergebracht, von denen der Rotor 16 drehfest mit der Verstellwelle 1 verbunden ist. Der andere Rotor 17 sitzt auf einer Achse 18, die fluchtend zur Verstellwelle 1 liegt und im Zylinderkopf 19 gelagert ist.

An der Innenwand des Stators 13 stehen radial nach innen Flügel 20 (Fig. 2) ab, die in Winkelabständen von 120° zueinander liegen. Die Rotoren 16, 17 haben einen zylindrischen Grundkörper 21, 22, dessen Achse mit der Achse des Stators 13 zusammenfällt und von dem radial nach außen Flügel 23 abstehen. Diese Flügel 23 haben ebenfalls einen Winkelabstand von 120° zueinander. Die Rotoren 16, 17 liegen mit den Stirnseiten der Flügel 23 an der Innenwand des Stators 13 an. Die Flügel 20 des Stators 13 ihrerseits liegen an der Außenwand des zylindrischen Grundkörpers 21, 22 an.

Wie Fig. 2 zeigt, liegt jeweils ein Flügel 23 der Rotoren 16, 17 zwischen zwei Flügeln 20 des Stators 13. Die Flügel 23 der Rotoren 16, 17 werden in bekannter Weise mit Hydraulikmedium beaufschlagt, das durch (nicht dargestellte) Bohrungen in die Räume 24 des Stators 13 gelangt. Die Flügel 23 der Rotoren 16, 17 können auf beiden Seiten mit Druckmedium beaufschlagt werden, so daß die Rotoren 16, 17 im und entgegen dem Uhrzeigersinn gegenüber dem Stator 13 gedreht werden können.

Die beiden Rotoren 16, 17 sind achsgleich zueinander angeordnet, haben untereinander jedoch keine Verbindung. Der Stator 13 hat für beide Rotoren 16, 17 die entsprechenden Druckräume 24. Wie Fig. 1 zeigt, steht von der Innenwand des Stators 13 in halber Länge eine Ringwand 25 ab, die eine zentrale Durchgangsöffnung 26 aufweist. In sie ragen von beiden Seiten verjüngte Abschnitte der Grundkörper 21, 22 der Rotoren 16, 17. Die Ringwand 25 liegt mit dem Rand der Durchgangsöffnung 26 dichtend an den verjüngten Endabschnitten der Grundkörper 21, 22 der Rotoren 16, 17 an. Außerdem liegen die Grundkörper 21, 22, wie Fig. 1 zeigt, an den einander zugewandten Innenseiten der Ringwand 25 und der Deckscheiben 14, 15 dichtend an. Im dargestellten Ausführungsbeispiel ist der Rotor 16 einstückig mit der Verstellwelle 1 ausgebildet. Er kann aber auch als gesondertes Bauelement an die Verstellwelle 1 angeschlossen werden. Die Verstellwelle 1 ragt abgedichtet durch die Deckscheibe 14.

Der Rotor 17 ragt mit einem verjüngten Endabschnitt 27 abgedichtet durch die Deckscheibe 15 und liegt stirnseitig an einer Wand des Zylinderkopfes 19 an. Der Rotor 17 hat eine zentrale Durchgangsöffnung, in welche die Achse 18 eingesetzt ist.

Die beiden Rotoren 16, 17 werden unabhängig voneinander gedreht, da sie mit ihren Flügeln 23 in den voneinander getrennten Räumen 24 des Stators 13 untergebracht sind. Die Deckscheiben 14, 15 sind mit Schrauben 28, 29 lösbar an der Ringwand 25 befestigt.

Die Rotoren 16, 17 können so weit um ihre Achsen gedreht werden, bis ihre Flügel 23 an den Flügeln 20 des Stators 13 zur Anlage kommen. Wie Fig. 2 beispielhaft zeigt, beträgt der maximale Verstellwinkel 30 der Rotoren 16, 17 90°.

Da die beiden Rotoren 16, 17 im Ausführungsbeispiel jeweils um 90° drehbar und miteinander gekoppelt sind, kann die Verstellwelle 1 maximal um 180° gedreht werden. Die Druckräume 24 für die beiden Rotoren 16, 17 werden jeweils mit Hydraulikmedium beaufschlagt. Der wellenseitige Rotor 16 liegt in der Ausgangsstellung mit seinen Flügeln 23 an den Flügeln 20 des Stators 13 an. Die Flügel 23 des anderen Rotors 17 liegen ebenfalls an den Statorflügeln 20 an. Beide Rotoren 16, 17 sind jedoch so gegeneinander verdreht, daß ihre Flügel an unterschiedlichen Statorflügeln 20 anliegen, in Achsrichtung des Drehantriebes 12 gesehen. Die Druckräume 24 für den Stator 16 werden zunächst mit dem Hydraulikmedium unter Druck gehalten, so daß die Rotorflügel 23 an den Statorflügeln 20 unter dem Druck des Hydraulikmediums anliegen. In die Druckräume 24 für den anderen Rotor 17 wird das Hydraulikmedium unter Druck so eingeführt, daß der Stator 12 relativ zum Rotor 17 gedreht wird. Der andere Rotor 16 liegt so mit seinen Flügeln 23 an den Statorflügeln 20 an, daß der Stator 12 diesen Rotor 16 bei der Relativdrehung mitnimmt. Dadurch wird die Verstellwelle 1 um ihre Achse gedreht. Damit die Relativdrehung zwischen dem Stator 5 und dem Rotor 17 stattfinden kann, werden die Flügel 23 des Rotors 17 auf der einen Seite mit dem Hydraulikmediumsdruck beaufschlagt, während der von der anderen Seite der Rotorflügel 23 begrenzte Teil des jeweiligen Druckraumes 24 druckentlastet ist. Sobald die Flügel 23 des Rotors 17 an den Statorflügeln 20 anliegen, wird das Hydraulikmedium so unter Druck gehalten, daß diese Anschlagstellung aufrechterhalten wird. Gleichzeitig wird die Hydrauliksteuerung für den Rotor 16 so umgeschaltet, daß nunmehr der Rotor 16 gegenüber dem Stator 12 drehen kann. Hierzu werden die Rotorflügel 23 auf der einen Seite mit dem unter Druck stehenden Hydraulikmedium belastet, während der von der anderen Seite der Rotorflügel 23 begrenzte Teil der Druckräume 24 druckentlastet wird. Somit wird die Verstellwelle 1 zweimal um 90°, also insgesamt um 180° maximal um ihre Achse gedreht.

Wenn die Verstellwelle 1 so gedreht ist, daß der Arm 5 des Zwischenhebels 3 im Bereich neben den Nocken 2 an der Mantelfläche der Verstellwelle 1 anliegt, dann ist der Rollenhebel 7 so weit zurückgeschwenkt, daß der Ventilschaft 10 nicht betätigt wird. Sobald die Verstellwelle 1 gedreht wird und die Rolle 4 des Armes 5 des Zwischenhebels 3 auf die Außenfläche des zugehörigen Nockens 2 gelangt, wird der Zwischenhebel 3 entgegen dem Uhrzeigersinn in Fig. 3 geschwenkt. Über den Arm 6 wird der Rollenhebel 7 ebenfalls entgegen dem Uhrzeigersinn geschwenkt. Da der Arm 9 des Rollenhebels 7 auf den Ventilschaft 10 einwirkt, wird je nach Drehwinkel der Verstellwelle 1 der Ventilschaft 10 mehr oder weniger weit nach unten verschoben und damit der Hub des Ventils entsprechend dem Leistungsbedarf eingestellt.

Da der Drehantrieb 12 hydraulisch betätigt wird, können die Einlaßventile, wenn der Kraftfahrzeugmotor abgeschaltet wird, in ihrer Ausgangsstellung zurückgeführt werden. Die Einlaßventile gehen hierbei in eine Position zurück, in der sie die kleinste Einlaßöffnung freigeben. Die beschriebene voll variable Ventilsteuerung ist kostengünstig und darüber hinaus einfach im Aufbau.

Fig. 4 zeigt, daß mit der Verstellwelle 1 und dem Drehantrieb 12 mehrere Einlaßventile gleichzeitig betätigt werden können. Auf der Verstellwelle 1 sitzen jeweils mit Abstand mehrere Nocken 2, die jeweils über den Zwischenantrieb gemäß Fig. 3 auf die entsprechende Ventilschäfte wirken. Mit dem einzigen Drehantrieb 12 können beim Ausführungsbeispiel acht Nocken 2 betätigt werden, die auf entsprechende Ventilschäfte einwirken und je nach Drehlage der Verstellwelle 1 den Hub des Ventiles steuern.

Bei der Ausführungsform gemäß den Fig. 5 und 6 wird die Verstellwelle 1, auf der entsprechend der vorherigen Ausführungsform acht Nocken 2 sitzen, nicht mehr von einem Ende aus, sondern in halber Länge drehbar angetrieben. Die Verstellwelle 1 hat beim Ausführungsbeispiel in halber Länge eine umlaufende Außenverzahnung 31, in die eine Zahnstange 32 des Drehantriebes 12a eingreift. Die Zahnstange 32 sitzt auf einer Kolbenstange 33, die aus einem Zylinder 34 ragt. Die Kolbenstange 33 trägt innerhalb des Zylinders 34 einen Kolben 35, der abgedichtet im Zylinder 34 mittels Hydraulikmedium verschiebbar ist. Durch Ein- und Ausfahren der Kolbenstange 33 wird die Verstellwelle 1 über die Zahnstange 32 in entsprechender Richtung gedreht. Über den jeweiligen Nocken 2 und die zugehörige Übertragungskette gemäß Fig. 3 wird der entsprechende Ventilschaft verstellt und damit der Hub des Einlaßventiles eingestellt.

Diese Ausführungsform zeichnet sich durch ihre konstruktive Einfachheit aus. Der Zahnstangentrieb gewährleistet eine exakte stufenlose Drehung der Verstellwelle 1, so daß der Hub der Einlaßventile entsprechend stufenlos eingestellt werden kann.

Bei der Ausführungsform nach Fig. 7 ist für jeden Motorzylinder Z ein gesonderter Drehantrieb 12a vorgesehen, der entsprechend der Ausführungsform nach den Fig. 5 und 6 ausgebildet ist. Dementsprechend hat diese voll variable Ventilsteuerung vier Verstellwellen 1 mit jeweils zwei Nocken 2. Damit können die Einlaßventile unabhängig voneinander variabel eingestellt werden, indem die jeweilige Verstellwelle 1 mit dem Drehantrieb 12a in gewünschtem Maße um ihre Achse gedreht wird. Die Drehantriebe 12a werden unabhängig voneinander mit Hydraulikmedium versorgt, so daß eine problemlose und zuverlässige Einstellung der jeweiligen Einlaßventile gewährleistet ist.

Bei der Ausführungsform nach den Fig. 8 bis 10 hat der Antrieb 12b eine Grobeinstelleinrichtung 36 sowie Feineinstelleinrichtungen 37. Mit der Grobeinstelleinrichtung 36 werden die Feineinstelleinrichtungen 37, die für jedes Einlaßventil entsprechend der Ausführungsform gemäß Fig. 7 einzeln vorgesehen sind, gemeinsam betätigt. Mit den Feineinstelleinrichtungen 37 können dann die einzelnen Verstellwellen 1 in erforderlichem Maße fein eingestellt werden, um individuell den Hub der Einlaßventile einzustellen.

Die Grobeinstelleinrichtung 36 hat einen Antrieb 38, mit dem eine Zwischenwelle 39 drehbar angetrieben werden kann. Sie liegt parallel zu den fluchtend zueinander liegenden Verstellwellen 1 und weist im Bereich einer Zahnstange 40 eine Außenverzahnung 41 auf, in welche die Zahnstange 40 eingreift. Sie sitzt auf dem aus einem Zylinder 42 ragenden Ende einer Kolbenstange 43, die am anderen Ende einen Kolben 44 trägt, der abgedichtet im Zylinder 42 geführt ist. Durch Beaufschlagung des Kolbens 44 mit einem Hydraulikmedium kann die Kolbenstange 43 ein- und ausgefahren werden, so daß die Zwischenwelle 39 über die Zahnstange 40 in der gewünschten Richtung gedreht werden kann.

Mit der Zwischenwelle 39 können Träger 45 verschoben werden, die in Form einer Zahnstange ausgebildet sind und mit einer entsprechenden Außenverzahnung 46 der Zwischenwelle 39 in Eingriff sind.

Wenn die Zwischenwelle 39 durch die Zahnstange 40 um ihre Achse gedreht wird, werden die Träger 45 entsprechend verschoben.

Die Träger 45, die den Einlaßventilen zugeordnet sind, sind gleich ausgebildet und weisen einen Druckraum 47 auf, in dem ein Kolben 48 verschiebbar ist. Er sitzt auf dem freien Ende einer Kolbenstange 49, die aus dem Träger 45 ragt und eine Zahnstange 50 trägt. Sie ist mit der Außenverzahnung 31 der zugehörigen Verstellwelle 1 in Eingriff.

Durch Betätigen des Antriebes 38 bis 44 (Fig. 10) wird zunächst die Zwischenwelle 39 um ihre Achse gedreht, wodurch die mit ihr in Eingriff befindlichen Träger 45 je nach Drehrichtung in Richtung auf die Verstellwellen 1 oder von ihnen weg bewegt werden. Auf diese Weise erfolgt eine Grobeinstellung des Hubes der Einlaßventile des Motorzylinders Z. Anschließend können mit den Feineinstelleinrichtungen 37 die Ventilschäfte 10 der Einlaßventile unabhängig voneinander in ihre exakte Lage verstellt werden, so daß die verschiedenen Einlaßventile ihren eigenen optimalen Hub ausführen. Hierzu werden die Kolbenstangen 49 der Träger 45 ein- und ausgefahren, wodurch über die Zahnstangen 50 die Verstellwellen 1 in der beschriebenen Weise um ihre Achsen gedreht werden. Über die Nocken 2 auf den Verstellwellen 1 werden die Zwischenhebel 3 (Fig. 3) in der beschriebenen Weise geschwenkt, wodurch die Rollenhebel 7 entsprechend geschwenkt werden. Auf diese Weise werden die Ventilschäfte 10 der Einlaßventile in ihre erforderliche Lage verschoben. Mit den Feineinstelleinrichtungen 37 können die Einlaßventile so eingestellt werden, daß ein Klopfen des Motors nicht auftritt.

Die Ausführungsform gemäß den Fig. 11 und 12 ist im wesentlichen gleich ausgebildet wie das Ausführungsbeispiel nach den Fig. 8 bis 10. Lediglich der Antrieb 12c hat eine andere Ausbildung als bei der vorigen Ausführungsform. Dieser Antrieb 12c hat die gleiche Ausbildung wie der Antrieb 12 gemäß den Fig. 1 bis 3. Der Rotor 16 ist an einem Ende der Zwischenwelle 39 vorgesehen, vorteilhaft einstückig mit ihr ausgebildet. Der Antrieb 12c ist im übrigen gleich ausgebildet wie der Drehantrieb 12 gemäß den Fig. 1 bis 3. Mit den beiden Rotoren 16, 17 im Stator 13 kann die Zwischenwelle 39 maximal um 180° um ihre Achse gedreht werden. Diese Drehbewegung der Zwischenwelle 39 wird auf die Träger 45 übertragen, die entsprechend der vorigen Ausführungsform senkrecht zur Achse der Verstellwellen 1 verschoben werden. Über die Zahnstangen 50 werden die Verstellwellen 1 in entsprechendem Maße um ihre Achsen gedreht. Zusätzlich ist mit den Feineinstelleinrichtungen 37 eine Feineinstellung des Hubes jedes Einlaßventiles der Motorzylinder Z möglich. Wie beim vorigen Ausführungsbeispiel bleiben bei der Grobverstellung mittels des Stators 13 und der beiden Rotoren 16, 17 die Kolben 48 der Feineinstelleinrichtungen 37 durch entsprechende Druckbeaufschlagung in ihrer jeweils eingestellten Lage. Erst wenn die Grobeinstellung beendet ist, werden die Feineinstelleinrichtungen, sofern erforderlich, betätigt, indem die Kolben 48 so mit Hydraulikmedium beaufschlagt werden, daß er in der gewünschten Richtung verschoben wird.

Bei der Ausführungsform nach den Fig. 13 und 14 ist für die Einlaßventile der Motorzylinder Z die gemeinsame Verstellwelle 1 vorgesehen. Darum können die Ventilschäfte 10 (Fig. 3) der Einlaßventile nur gemeinsam verschoben werden. Zum Antrieb der Verstellwelle 1 ist der Antrieb 12d vorgesehen. Er hat den zylindrischen Stator 13, in dem ein Rotor 17 drehbar gelagert ist. Er sitzt auf der Achse 18, die im Zylinderkopf 19 gelagert ist (Fig. 13). In die Druckräume 24 des Stators 13 wird das Hydraulikmedium eingebracht. Dadurch wird der Stator 13 gegenüber dem Rotor 17 in der beschriebenen Weise gedreht. Der Stator 13 trägt an seinem Außenmantel eine Verzahnung 51, die in Eingriff mit einer Außenverzahnung 52 der Verstellwelle 1 ist. Dadurch wird die Verstellwelle 1 im erforderlichen Maße gedreht. Im Unterschied zur Ausführungsform nach den Fig. 1 bis 3 beträgt der Drehwinkel des Stators 13 lediglich 90°. Aus diesem Grunde ist das Übersetzungsverhältnis zwischen der Verzahnung 51 des Stators 13 und der Außenverzahnung 52 der Verstellwelle 1 so gewählt, daß die Verstellwelle bei einem Drehwinkel von 90° des Stators 13 um 180° dreht. Die Übertragung der Drehung der Verstellwelle 1 auf die Ventilschäfte 10 erfolgt über den Zwischentrieb, wie er anhand von Fig. 3 beschrieben worden ist.

Im Unterschied zur vorigen Ausführungsform ist beim Ausführungsbeispiel nach den Fig. 15 und 16 für jedes Einlaßventil der Motorzylinder Z eine Verstellwelle 1 vorgesehen. Dadurch ist jeder Verstellwelle 1 ein Drehantrieb 12e zugeordnet. Er ist gleich ausgebildet wie der Drehantrieb 12d gemäß den Fig. 13 und 14. Mittels der Drehantriebe 12e können die Verstellwellen 1 unabhängig voneinander im erforderlichen Maße drehbar angetrieben werden. Die Ventilschäfte der Einlaßventile der Motorzylinder Z können darum unabhängig voneinander optimal verschoben werden.

Die Fig. 17 bis 19 zeigt einen Drehantrieb 12f, der ähnlich wie die Ausführungsform nach den Fig. 8 bis 10 eine Grobeinstelleinrichtung 36f und Feineinstelleinrichtungen 37f für die einzelnen Verstellwellen 1 aufweist. Die Grobeinstelleinrichtung 36f hat den Stator 13, in dem der Rotor 17 untergebracht ist, der auf der Achse 18 sitzt. Sie ist im Zylinderkopf 19 gelagert. Wie bei den Ausführungsformen nach den Fig. 13 bis 16 ist der Stator 13 stirnseitig durch die Deckscheiben 14, 15 geschlossen. Der Stator 13 hat die Außenverzahnung 51. In die Druckräume 24 des Stators 13 wird das Hydraulikmedium so eingebracht, daß wird der Stator 13 gegenüber dem Rotor 17 gedreht wird. Der maximale Drehwinkel des Stators 13 beträgt im Ausführungsbeispiel 90°.

In die Außenverzahnung 51 des Stators 13 greift die Außenverzahnung 52 der Zwischenwelle 39 ein. Mit der Außenverzahnung 52 der Zwischenwelle 39 kämmen vier Schwenkmotoren 53, die jeweils auf einer Verstellwelle 1 sitzen und Teil der Feineinstelleinrichtungen 37f sind. Jeder Schwenkmotor 53 hat einen Außenring 54 (Fig. 19), der mit einer Außenverzahnung 55 versehen ist, mit welcher der Außenring 54 in die Außenverzahnung 52 der Zwischenwelle 39 eingreift. Von der Innenwand des Außenringes 54 stehen radial nach innen Flügel 56 ab, die mit ihren Stirnseiten an einem zylindrischen Grundkörper 57 eines Rotors 58 anliegen. Er hat radial nach außen gerichtete Flügel 59, die mit ihren Stirnseiten an der Innenwand des Außenringes 54 anliegen. Der Rotor 58 kann um einen geringen Verdrehwinkel innerhalb des Außenringes 54 gedreht werden, bis seine Flügel 59 an den Seitenflächen eines der benachbarten Flügel 56 des Außenringes 54 zur Anlage kommen. Der Rotor 58 ist drehfest mit der jeweiligen Verstellwelle 1 verbunden. Zwischen die Flügel 56, 59 des Außenringes 54 und des Rotors 58 wird Hydraulikmedium unter Druck eingebracht, so daß die Relativdrehung des Rotors 58 gegenüber dem Außenring 54 durchgeführt werden kann.

Im Ausführungsbeispiel sind vier fluchtend zueinander angeordnete Verstellwellen 1 vorgesehen, auf denen entsprechend den Ausführungsformen nach den Fig. 7 und 11 bis 16 jeweils zwei mit axialem Abstand voneinander liegende Nocken vorgesehen sind. Mit ihnen werden die Schäfte 10 (Fig. 3) der Einlaßventile betätigt, wie anhand von Fig. 3 im einzelnen erläutert worden ist.

Mit der Grobeinstelleinrichtung 36f des Drehantriebes 12f werden zunächst alle Verstellwellen 1 gleichzeitig und um den gleichen Winkel verdreht. Hierzu wird durch unter Druck stehendes Hydraulikmedium, das in die Druckräume 24 eingebracht wird, der Stator 13 gegenüber dem Rotor 17 so weit gedreht, bis die Rotorflügel 20 an den Statorflügeln 23 zur Anlage kommen. Über die Zwischenwelle 39 werden die mit ihr kämmenden Außenringe 54 der Schwenkmotoren 53 um ihre Achse gedreht. Während dieser Grobeinstellung sind die Flügel 56 des Außenringes 54 durch Druckbeaufschlagung in Anlage an den Rotorflügeln 59 gehalten, so daß beim Drehen des Außenringes 54 auch der Rotor 58 in gleichem Drehsinn mitgenommen wird. Auf diese Weise werden sämtliche Verstellwellen 1 durch die Grobeinstelleinrichtung 36f in gleichem Maße um ihre Achse gedreht. Anschließend können die Verstellwellen 1 unabhängig voneinander mittels der Feineinstelleinrichtungen 37f noch um einen kleinen Winkel gedreht werden. Ausgehend von der Stellung gemäß Fig. 19 beispielsweise wird der Druckraum zwischen den Rotorflügeln 59 und den Flügeln 56 des Außenringes 54 entlastet, während in den Bereich zwischen den aneinanderliegenden Flügeln 56, 59 das unter Druck stehende Hydraulikmedium eingebracht wird. Dadurch wird der Rotor 58 im Uhrzeigersinn geringfügig gegenüber dem Außenring 54 gedreht. Da die Rotoren 58 drehfest mit den zugehörigen Verstellwellen 1 verbunden sind, werden diese Verstellwellen noch um einen kleinen Winkel gedreht. Bei dieser Drehbewegung sind die Druckräume 24 des Stators 13 so unter Druck gesetzt, daß eine Relativdrehung zwischen dem Stator 13 und dem Rotor 17 nicht erfolgen kann.

In den dargestellten Ausführungsbeispielen sind für jeden Zylinder des Motors zwei Einlaßventile vorgesehen. Je nach Art des Motors können weitere Einlaßventile pro Zylinder vorgesehen sein. Im einfachsten Fall hat jeder Zylinder nur ein Einlaßventil.

Die Ventilsteuerungen sind anhand der Ausführungsbeispiele zur Steuerung des Hubes von Einlaßventilen beschrieben worden. Die Ventilsteuerungen können selbstverständlich auch für Auslaßventile in gleicher Weise eingesetzt werden, um deren Hub entsprechend zu verändern.

Bei den beschriebenen Ausführungsformen ist die Verstellwelle 1 jeweils mit Nocken 2 versehen. Die Verstellwelle 1 kann aber bei sämtlichen Ausführungsformen beispielsweise auch eine Exzenterwelle sein, die in diesem Falle keine Nocken trägt. Wesentlich für die Verstellwelle ist, daß bei ihrer Drehung eine Quer- bzw. Radialkomponente erzeugt wird, die dazu ausgenutzt wird, über die Übertragungskette den Ventilschaft 10 im gewünschten Maße zu verschieben. Die Übertragungskette muß nicht, wie beispielhaft in Fig. 3 dargestellt ist, durch mechanische Bauelemente gebildet sein, sondern kann beispielsweise auch eine hydraulische Übertragungskette sein. Es muß lediglich gewährleistet sein, daß der von der Nockenwelle des Motors erzeugte normale Hub des Ventilschaftes 10 durch die Verstellwelle 1 variiert werden kann.

## Patentansprüche

1. Ventilsteuerung zur Einstellung des Hubes von Ventilen in Kraftfahrzeugen, mit mindestens einer Verstellwelle, mit der über wenigstens eine Übertragungskette ein Ventilschaft des Ventiles verschiebbar ist,
**dadurch gekennzeichnet,**
**dass** die Verstellwelle (1) durch wenigstens einen Hydraulikantrieb (12, 12a bis 12f), der ein Drehantrieb ist, begrenzt um ihre Achse drehbar ist,
wobei der Drehantrieb einen Stator (13) aufweist, der relativ gegenüber wenigstens einem von ihm aufgenommenen, drehfest mit der Verstellwelle (1) verbundenen Rotor (16, 17) drehbar ist
und wobei von der Innenwand des Stators (13) Flügel (20) abstehen, zwischen denen radial von einem Grundkörper (21, 22) des Rotors (16, 17) abstehende Flügel (23) liegen.

2. Ventilsteuerung nach Anspruch 1,
**dadurch gekennzeichnet, dass** der Stator (13) zylindrisch ausgebildet ist.

3. Ventilsteuerung nach Anspruch 2,
**dadurch gekennzeichnet, dass** vorteilhaft die Rotorflügel (23) und die Statorflügel (20) relativ zueinander begrenzt drehbar sind.

4. Ventilsteuerung, insbesondere nach einem der Ansprüche 2 oder 3,
**dadurch gekennzeichnet, dass** im Stator (13) zwei axial benachbarte Rotoren (16, 17) untergebracht sind, die voneinander getrennt sind.

5. Ventilsteuerung nach Anspruch 4,
**dadurch gekennzeichnet, dass** der Stator (13) durch Druckbeaufschlagung unter Mitnahme eines verstellwellenseitigen Rotors (16) gegenüber dem anderen Rotor (17) begrenzt drehbar ist.

6. Ventilsteuerung nach Anspruch 4 oder 5,
**dadurch gekennzeichnet, dass** der verstellwellenseitige Rotor (16) durch Druckbeaufschlagung gegenüber dem Stator (13) begrenzt drehbar ist.

7. Ventilsteuerung nach Anspruch 1,
**dadurch gekennzeichnet, dass** der Hydraulikantrieb (12a, 12b) ein Verschiebeantrieb ist.

8. Ventilsteuerung nach Anspruch 7,
**dadurch gekennzeichnet, dass** der Verschiebeantrieb (12a, 12b) wenigstens eine Zahnstange (32) aufweist, die quer zurVerstellwelle (1) verschiebbar ist und in eine Außenverzahnung (31) der Verstellwelle (1) eingreift.

9. Ventilsteuerung nach Anspruch 8,
**dadurch gekennzeichnet, dass** die Zahnstange (32) auf einer Kolbenstange (33) sitzt, die einen in einem Zylinder (34) bewegbaren Kolben (35) aufweist.

10. Ventilsteuerung nach einem der Ansprüche 1 bis 9,
**dadurch gekennzeichnet, dass** die Verstellwelle (1) wenigstens einen Nocken (2) für mehrere Ventile aufweist.

11. Ventilsteuerung nach einem der Ansprüche 1 bis 9,
**dadurch gekennzeichnet, dass** die Verstellwelle (1) mehrere Nocken (2) für mehrere Ventile aufweist.

12. Ventilsteuerung nach einem der Ansprüche 1 bis 9,
**dadurch gekennzeichnet, dass** für jeden Zylinder des Kraftfahrzeuges je eine Verstellwelle (1) vorgesehen ist, die durch einen eigenen Hydraulikantrieb (12a, 12c) begrenzt drehbar sind.

13. Ventilsteuerung nach Anspruch 12,
**dadurch gekennzeichnet, dass** jede Verstellwelle (1) zwei Nocken (2) für zwei Ventile aufweist.

14. Ventilsteuerung, insbesondere nach einem der Ansprüche 1 bis 13,
**dadurch gekennzeichnet, dass** der Hydraulikantrieb (12b, 12c, 12d, 12f) eine Grobeinstelleinrichtung (36, 36f) und wenigstens eine Feineinstelleinrichtung (37, 37f) aufweist.

15. Ventilsteuerung nach Anspruch 14,
**dadurch gekennzeichnet, dass** die Grobeinstelleinrichtung (36, 36f) eine Zwischenwelle (39) aufweist, über die die Verstellwelle (1) begrenzt drehbar ist.

16. Ventilsteuerung nach Anspruch 14 oder 15,
**dadurch gekennzeichnet, dass** die Grobeinstelleinrichtung (36) einen Verschiebeantrieb (40 bis 44) aufweist.

17. Ventilsteuerung nach Anspruch 16,
**dadurch gekennzeichnet, dass** der Verschiebeantrieb (40 bis 44) eine Zahnstange (40) aufweist, die sich quer zur Zwischenwelle (39) erstreckt und in eine Verzahnung (41) der Zwischenwelle (39) eingreift und auf einer Kolbenstange (43) sitzt, die einen in einem Zylinder (42) verschiebbaren Kolben (44) trägt.

18. Ventilsteuerung nach Anspruch 17,
**dadurch gekennzeichnet, dass** in die Verzahnung (41) der Zwischenwelle (39) wenigstens ein Träger (45) eingreift, der einen Verschiebeantrieb (45, 47 bis 50) der Feineinstelleinrichtung (37) aufweist.

19. Ventilsteuerung nach Anspruch 18,
**dadurch gekennzeichnet, dass** der Verschiebeantrieb (45, 47 bis 50) eine in die Außenverzahnung (31) der Verstellwelle (1) eingreifende Zahnstange (50) aufweist, die auf einer Kolbenstange (49) sitzt, die einen in einem Druckraum (47) des Trägers (45) verschiebbaren Kolben (48) trägt.

20. Ventilsteuerung nach einem der Ansprüche 14 bis 19,
**dadurch gekennzeichnet, dass** bei mehreren Verstellwellen (1) die Zwischenwelle (39) zur gemeinsamen Grobverstellung der Verstellwellen (1) vorgesehen ist.

21. Ventilsteuerung nach einem der Ansprüche 14 bis 20,
**dadurch gekennzeichnet, dass** bei mehreren Verstellwellen (1) jeder Verstellwelle (1) eine Feineinstelleinrichtung (37) zugeordnet ist.

22. Ventilsteuerung nach Anspruch 15,
**dadurch gekennzeichnet, dass** die Grobeinstelleinrichtung (36f) einen Drehantrieb (13, 17) aufweist.

23. Ventilsteuerung nach Anspruch 22,
**dadurch gekennzeichnet, dass** der Drehantrieb (13, 17) einen mit einer Außenverzahnung (51) in eine Verzahnung (52) der Zwischenwelle (39) eingreifenden Stator (13) und einen Rotor (17) aufweist, die relativ zueinander drehbar sind.

24. Ventilsteuerung nach Anspruch 23,
**dadurch gekennzeichnet, dass** mit der Außenverzahnung (50) der Zwischenwelle (39) eine Außenverzahnung (55) eines Außenringes (54) der Feineinstelleinrichtung (37f) kämmt.

25. Ventilsteuerung nach Anspruch 24,
**dadurch gekennzeichnet, dass** im Außenring (54) der Feineinstelleinrichtung (37f) ein Rotor (58) angeordnet ist, der drehfest mit der Verstellwelle (1) verbunden und gegenüber dem Außenring (54) begrenzt drehbar ist, der nach innen ragende Flügel (56) aufweist, zwischen denen radial nach außen gerichtete Flügel (59) des Rotors (58) liegen.

## Claims

1. Valve controller for setting the stroke of valves in motor vehicles, with at least one adjustment shaft, with which a valve shaft of the valve can be displaced by means of at least one transmission chain,
**characterised in that**
the adjustment shaft (1) can be rotated in a limited manner about its axis by means of at least one hydraulic drive (12, 12a to 12f) which is a rotary drive,
wherein the rotary drive has a stator (13) which can be rotated relatively with respect to at least one rotor (16, 17) which is accommodated by the stator and connected in a rotationally fixed manner to the adjustment shaft (1),
and wherein blades (20) project from the inner wall of the stator (13), between which blades (23) are situated which project radially from a basic body (21, 22) of the rotor (16, 17).

2. Valve controller according to Claim 1,
**characterised in that** the stator (13) has a cylindrical configuration.

3. Valve controller according to Claim 2,
**characterised in that** the rotor blades (23) and the stator blades (20) can advantageously be rotated in a limited manner relative to one another.

4. Valve controller, in particular according to one of Claims 2 or 3,
**characterised in that** two axially adjacent rotors (16, 17) are accommodated in the stator (13), which rotors are separated from one another.

5. Valve controller according to Claim 4,
**characterised in that** the stator (13) can be rotated in a limited manner by being subjected to pressure with a rotor (16) on the adjustment shaft side being carried along with respect to the other rotor (17).

6. Valve controller according to Claim 4 or 5,
**characterised in that** the rotor (16) on the adjustment shaft side can be rotated in a limited manner with respect to the stator (13) by being subjected to pressure.

7. Valve controller according to Claim 1,
**characterised in that** the hydraulic drive (12a, 12b) is a displacement drive.

8. Valve controller according to Claim 7,
**characterised in that** the displacement drive (12a, 12b) has at least one toothed rack (32) which can be displaced transversely with respect to the adjustment shaft (1) and engages in an outer toothing (31) of the adjustment shaft (1).

9. Valve controller according to Claim 8,
**characterised in that** the toothed rack (32) rests on a piston rod (33) which has a piston (35) which can be moved in a cylinder (34).

10. Valve controller according to one of Claims 1 to 9,
**characterised in that** the adjustment shaft (1) has at least one cam (2) for a plurality of valves.

11. Valve controller according to one of Claims 1 to 9,
**characterised in that** the adjustment shaft (1) has a plurality of cams (2) for a plurality of valves.

12. Valve controller according to one of Claims 1 to 9,
**characterised in that** an adjustment shaft (1) is provided for each cylinder of the motor vehicle, which adjustment shaft (1) can be rotated in a limited manner by means of a dedicated hydraulic drive (12a, 12c).

13. Valve controller according to Claim 12,
**characterised in that** each adjustment shaft (1) has two cams (2) for two valves.

14. Valve controller, in particular according to one of Claims 1 to 13,
**characterised in that** the hydraulic drive (12b, 12c, 12d, 12f) has a coarse adjustment device (36, 36f) and at least one fine adjustment device (37, 37f).

15. Valve controller according to Claim 14,
**characterised in that** the coarse adjustment device (36, 36f) has an intermediate shaft (39) by means of which the adjustment shaft (1) can be rotated in a limited manner.

16. Valve controller according to Claim 14 or 15,
**characterised in that** the coarse adjustment device (36) has a displacement drive (40 to 44).

17. Valve controller according to Claim 16,
**characterised in that** the displacement drive (40 to 44) has a toothed rack (40) which extends transversely with respect to the intermediate shaft (39) and engages in a toothing (41) of the intermediate shaft (39) and rests on a piston rod (43) which bears a piston (44) which can be displaced in a cylinder (42).

18. Valve controller according to Claim 17,
**characterised in that** at least one support (45) engages in the toothing (41) of the intermediate shaft (39), which support has a displacement drive (45, 47 to 50) of the fine adjustment device (37).

19. Valve controller according to Claim 18,
**characterised in that** the displacement drive (45, 47 to 50) has a toothed rack (50) which engages in the outer toothing (31) of the adjustment shaft (1) and rests on a piston rod (49) which bears a piston (48) which can be displaced in a pressure space (47) of the support (45).

20. Valve controller according to one of Claims 14 to 19,
**characterised in that**, in the case of a plurality of adjustment shafts (1), the intermediate shaft (39) is provided for common coarse adjustment of the adjustment shafts (1).

21. Valve controller according to one of Claims 14 to 20,
**characterised in that**, in the case of a plurality of adjustment shafts (1), each adjustment shaft (1) is assigned a fine adjustment device (37).

22. Valve controller according to Claim 15,
**characterised in that** the coarse adjustment device (36f) has a rotary drive (13, 17).

23. Valve controller according to Claim 22,
**characterised in that** the rotary drive (13, 17) has a stator (13) which engages with an outer toothing (51) in a toothing (52) of the intermediate shaft (39) and a rotor (17), which can be rotated relative to one another.

24. Valve controller according to Claim 23,
**characterised in that** an outer toothing (55) of an outer ring (54) of the fine adjustment device (37f) meshes with the outer toothing (50) of the intermediate shaft (39).

25. Valve controller according to Claim 24,
**characterised in that** a rotor (58) is arranged in the outer ring (54) of the fine adjustment device (37f), which rotor is connected in a rotationally fixed manner to the adjustment shaft (1) and can be rotated in a limited manner with respect to the outer ring (54) which has inwardly projecting blades (56) between which are situated radially outwardly directed blades (59) of the rotor (58).

## Revendications

1. Commande de soupapes pour le réglage de la course d'élévation de soupapes dans des véhicules automobiles, avec au moins un arbre de réglage à l'aide duquel une tige de soupape de la soupape peut coulisser par l'intermédiaire d'au moins une chaîne de transmission,
**caractérisée en ce que**,
l'arbre de réglage (1) peut être tourné de façon limitée autour de son axe par au moins un entraînement hydraulique (12, 12a à 12f) prenant la forme d'un entraînement en rotation,
l'entraînement en rotation comportant un stator (13) pouvant tourner par rapport à au moins un rotor (16, 17) logé dans le stator et relié fixement sans rotation à l'arbre de réglage (1),
et des pales (20) saillant hors de la paroi intérieure du stator (13), entre lesquelles reposent les pales (23) saillant hors d'un corps de base (21, 22) du rotor (16, 17).

2. Commande de soupapes selon la revendication 1,
**caractérisée en ce que** le stator (13) prend une forme cylindrique.

3. Commande de soupapes selon la revendication 2,
**caractérisée en ce que** de façon avantageuse, les pales de rotor (23) et les pales de stator (20) peuvent tourner les unes par rapport aux autres de façon limitée.

4. Commande de soupapes, notamment selon l'une quelconque des revendications 2 ou 3,
**caractérisée en ce que** deux rotors (16, 17) voisins dans le plan axial et séparés l'un de l'autre sont disposés dans le stator (13).

5. Commande de soupapes selon la revendication 4,
**caractérisée en ce que** le stator (13) peut tourner de façon limitée par rapport à l'autre rotor (17) par application de pression grâce à l'entraînement d'un rotor (16) situé du côté de l'arbre de réglage.

6. Commande de soupapes selon la revendication 4 ou 5,
**caractérisée en ce que** le rotor (16) situé du côté de l'arbre de réglage peut tourner de façon limitée par rapport au stator (13) par application de pression.

7. Commande de soupapes selon la revendication 1,
**caractérisée en ce que** l'entraînement hydraulique (12a, 12b) est un entraînement par coulissement.

8. Commande de soupapes selon la revendication 7,
**caractérisée en ce que** l'entraînement par coulissement (12a, 12b) comporte au moins une tige dentée (32) pouvant être coulissée perpendiculairement à l'arbre de réglage (1) et s'engrenant dans un engrènement extérieur (31) de l'arbre de réglage (1).

9. Commande de soupapes selon la revendication 8,
**caractérisée en ce que** la tige dentée (32) repose sur une tige de piston (33) comportant un piston (35) pouvant être déplacé dans un cylindre (34).

10. Commande de soupapes selon l'une quelconque des revendications 1 à 9,
**caractérisée en ce que** l'arbre de réglage (1) comporte au moins une came (2) pour plusieurs soupapes.

11. Commande de soupapes selon l'une quelconque des revendications 1 à 9,
**caractérisée en ce que** l'arbre de réglage (1) comporte plusieurs cames (2) pour plusieurs soupapes.

12. Commande de soupapes selon l'une quelconque des revendications 1 à 9,
**caractérisée en ce qu'**un arbre de réglage (1) pouvant tourner de façon limitée à l'aide d'un entraînement hydraulique (12a, 12c) propre est respectivement prévu pour chaque cylindre du véhiculé automobile.

13. Commande de soupapes selon la revendication 12,
**caractérisée en ce que** chaque arbre de réglage (1) présente deux cames (2) pour deux soupapes.

14. Commande de soupapes, notamment selon l'une quelconque des revendications 1 à 13,
**caractérisée en ce que** l'entraînement hydraulique (12b, 12c, 12d, 12f) comporte un dispositif de réglage approximatif (36, 36f) et au moins un dispositif de réglage de précision (37, 37f).

15. Commande de soupapes selon la revendication 14,
**caractérisée en ce que** le dispositif de réglage approximatif (36, 36f) comporte un arbre intermédiaire (39) par l'intermédiaire duquel l'arbre de réglage (1) peut tourner de façon limitée.

16. Commande de soupapes selon la revendication 14 ou 15,
**caractérisée en ce que** le dispositif de réglage approximatif (36) comporte un entraînement par coulissement (40 à 44).

17. Commande de soupapes selon la revendication 16,
**caractérisée en ce que** l'entraînement par coulissement (40 à 44) comporte une tige dentée (40) qui s'étend perpendiculairement à l'arbre intermédiaire (39) et s'engrène dans un engrènement (41) de l'arbre intermédiaire (39) et repose sur une tige de piston (43) supportant un piston (44) pouvant coulisser dans un cylindre (42).

18. Commande de soupapes selon la revendication 17,
**caractérisée en ce qu'**au moins un support (45) comportant un entraînement par coulissement (45, 47 à 50) du dispositif de réglage de précision (37) s'engrène dans l'engrènement (41) de l'arbre intermédiaire (39).

19. Commande de soupapes selon la revendication 18,
**caractérisée en ce que** l'entraînement par coulissement (45, 47 à 50) comporte une tige dentée (50) s'engrenant dans l'engrènement extérieur (31) de l'arbre de réglage (1) et reposant sur une tige de piston (49) supportant un piston (48) pouvant coulisser dans une chambre de compression (47) du support (45).

20. Commande de soupapes selon l'une quelconque des revendications 14 à 19,
**caractérisée en ce qu'**en cas de multiples arbres de réglage (1), l'arbre intermédiaire (39) est prévu pour le réglage approximatif commun des arbres de réglage (1).

21. Commande de soupapes selon l'une quelconque des revendications 14 à 20,
**caractérisée en ce qu'**en cas de multiples arbres de réglage (1), chaque arbre de réglage (1) est associé à un dispositif de réglage de précision (37).

22. Commande de soupapes selon la revendication 15,
**caractérisée en ce que** le dispositif de réglage approximatif (36f) comporte un entraînement en rotation (13, 17).

23. Commande de soupapes selon la revendication 22,
**caractérisée en ce que** l'entraînement en rotation (13, 17) comporte un stator (13) s'engrenant avec un engrènement extérieur (51) dans un engrènement (52) de l'arbre intermédiaire (39) et un rotor (17), les deux éléments pouvant tourner l'un par rapport à l'autre.

24. Commande de soupapes selon la revendication 23,
**caractérisée en ce qu'**un engrènement extérieur (55) d'une bague extérieure (54) du dispositif de réglage de précision (37f) s'engrène avec l'engrènement extérieur (50) de l'arbre intermédiaire (39).

25. Commande de soupapes selon la revendication 24,
**caractérisée en ce qu'**un rotor (58) est disposé dans la bague extérieure (54) du dispositif de réglage de précision (37f), ledit rotor étant relié fixement sans rotation à l'arbre de réglage (1), pouvant tourner de façon limitée par rapport à la bague extérieure (54) et présentant des pales (56) saillant vers l'intérieur entre lesquelles reposent les pales (59) orientées vers l'extérieur du rotor (58).
